# EUROPÄISCHE PATENTANMELDUNG

(11) **EP 3 915 418 A1**
(43) Veröffentlichungstag der Anmeldung: **01.12.2021**
(21) Anmeldenummer: 21170344.2
(22) Anmeldetag: 26.04.2021
(51) Int. Cl.: A42B 3/04, A42B 3/14

(54) **HELM**

(30) Priorität: 26.05.2020 DE 102020206572
(71) Anmelder: Uvex Sports GmbH & Co. KG, 90766 Fürth (DE)
(72) Erfinder: Kordter, Oliver, 91629 Weihenzell (DE); Bauroth, Dr. Karl Bernd, 90765 Fürth (DE)
(74) Vertreter: Rau, Schneck & Hübner Patentanwälte Rechtsanwälte PartGmbB

(57) **Zusammenfassung**

Ein Helm umfasst eine Helmkalotte (1) und ein Fixiersystem (2) zum Fixieren der Helmkalotte (1) an dem Kopf eines Helmträgers. Das Fixiersystem (2) weist eine mit der Helmkalotte (1) in Verbindung stehende Kopf-Anlageanordnung zur mindestens bereichsweisen Anordnung an dem Kopf des Helmträgers und eine Verstellvorrichtung mit einem manuell verstellbaren Betätigungselement (12) zur Größenverstellung der Kopf-Anlageanordnung auf Ferner hat der Helm eine Unfall-Erkennungseinrichtung (24) zum Erkennen eines Unfalls. Die Unfall-Erkennungseinrichtung (24) ist zumindest teilweise in das Betätigungselement (12) integriert.

## Beschreibung

Der Inhalt der deutschen Patentanmeldung DE 10 2020 206 572.1 wird durch Bezugnahme hierin aufgenommen.

Die Erfindung betrifft einen Helm, der beispielsweise als Schutzhelm, wie Fahrrad-, Wintersport-, insbesondere Ski- oder Snowboard-, Motorrad-, Reit-, Multifunktions- oder Arbeitsschutzhelm, ausgeführt ist. Die Erfindung betrifft außerdem eine Anordnung für einen Helm.

Aus dem Stand der Technik sind bereits für Helme Unfall-Erkennungseinrichtungen bekannt, die nachrüstbar sind. Derartigen Unfall-Erkennungseinrichtungen haftet häufig der Nachteil an, dass diese bei unsachgemäßer Anbringung leicht verloren gehen oder nicht sicher einen Unfall erkennen.

Der Erfindung liegt die Aufgabe zugrunde, einen verbesserten Helm zu schaffen. Insbesondere soll der Helm besonders benutzerfreundlich und funktionssicher, auch in Bezug auf eine Unfall-Erkennung, sein. Eine entsprechende Anordnung für einen Helm soll außerdem geliefert werden.

Diese Aufgabe wird erfindungsgemäß durch die in den unabhängigen Ansprüchen 1 und 15 angegebenen Merkmale gelöst. Der Kern der Erfindung liegt in einem, insbesondere gegenüber der Kopf-Anlageanordnung, manuell verstellbaren Betätigungselement, das zum einen imstande ist, die Größe, insbesondere eine wirksame Länge, wie wirksame Umfangslänge, der Kopf-Anlageanordnung zu verstellen und zum anderen die Unfall-Erkennungseinrichtung zumindest teilweise aufnimmt.

Durch die, insbesondere werkseitige, Integration der Unfall-Erkennungseinrichtung in das Betätigungselement ist die Unfall-Erkennungseinrichtung beispielsweise verliersicher mit dem Fixiersystem und somit auch mit der Helmkalotte verbunden. Es ist so zum Beispiel auch verhinderbar, dass die Unfall-Erkennungseinrichtung vergessen wird. Außerdem ist sie so vor äußeren, wie mechanischen, Einflüssen, insbesondere durch mit einem Unfall verbundenen Einflüssen, geschützt, sodass die Unfall-Erkennungseinrichtung besonders funktionssicher, auch im Falle eines Unfalls, ist. Die Unfall-Erkennungseinrichtung schafft durch ihre integrierte Anordnung im Falle eines Unfalls auch keine zusätzliche Gefahrenstelle, die die Helmkalotte beschädigt und/oder den Helmträger verletzt. Das Betätigungselement bildet bevorzugt für die Unfall-Erkennungseinrichtung zumindest teilweise ein Schutzgehäuse. Eine unrichtige beziehungsweise unsachgemäße Montage, beispielsweise durch den Helmträger, ist ferner ausschließbar.

Das Betätigungselement ist bevorzugt derart angeordnet, dass es, beispielsweise von dem Helmträger, insbesondere auch in getragenem Zustand des Helms, insbesondere von außen, betätigbar beziehungsweise verstellbar ist. Günstigerweise hat es dazu mindestens einen freien Griffbereich.

Es ist zweckmäßig, wenn die Unfall-Erkennungseinrichtung mindestens einen Unfallsensor aufweist. Sie umfasst beispielsweise einen Beschleunigungssensor, Lagesensor, Drucksensor, Verformungssensor und/oder CISS (Crash Impact Sound Sensing)-Sensor. Der mindestens eine Unfallsensor ist bevorzugt imstande, ein elektrisches Signal beziehungsweise eine elektrische Größe zu erzeugen, das/die günstigerweise weiterverarbeitbar und für einen Unfall kennzeichnend beziehungsweise repräsentativ ist.

Die Unfall-Erkennungseinrichtung hat vorzugsweise eine, insbesondere elektronische, Verarbeitungseinheit, die zumindest zeitweise mit dem mindestens einen Unfallsensor in Signalverbindung steht und imstande ist, insbesondere elektrische, Unfall- beziehungsweise Sensorsignale von diesem zu empfangen. Die Verarbeitungseinheit ist vorzugsweise als Steuereinheit beziehungsweise Recheneinheit ausgeführt.

Es ist von Vorteil, wenn die Unfall-Erkennungseinrichtung eine Bewertungseinheit umfasst, die imstande ist, auf Basis der Unfall- bzw. Sensorsignale eine Schwere eines Unfalls zu bewerten.

Vorzugsweise hat die Unfall-Erkennungseinrichtung eine Kommunikationseinheit, insbesondere Sendereinheit, um gegebenenfalls beispielsweise einen Notruf durchzuführen beziehungsweise zu veranlassen. Es ist von Vorteil, wenn die Kommunikationseinheit alleine imstande ist, zu kommunizieren. Alternativ nutzt die Kommunikationseinheit für eine Kommunikation ein mit dieser dann in Verbindung stehendes Mobiltelefon, wie Smartphone. Es ist zweckmäßig, wenn die Kommunikationseinheit drahtlos, wie mit Funk, wie Bluetooth oder Mobilfunk, Infrarot oder dergleichen, arbeitet. Beispielsweise weist die Kommunikationseinheit ein Funkmodul, wie GSM (Global System for Mobile Communications)-, GPRS (General Packet Radio Service)- und/oder UMTS (Universal Mobile Telecommunications System)-Modul, und/oder WAN (Wide Area Network)-Modul auf.

Es ist zweckmäßig, wenn die Unfall-Erkennungseinrichtung eine Ortungseinheit, wie eine GPS (Global Positioning System)-Einheit, umfasst, um einen Unfallort anzugeben. Die Ortungseinheit ist imstande, eine Positionsbestimmung durchzuführen und entsprechende momentane Positionsdaten zu erzeugen, die repräsentativ für den aktuellen Ort der Ortungseinheit, des Helms bzw. Helmträgers sind.

Die Unfall-Erkennungseinrichtung hat beispielsweise eine Anzeige, wie zum Anzeigen der Uhrzeit, des Datums und/oder für ihre Bedienung, einen Speicher, eine akustische Signaleinheit und/oder optische Signaleinheit.

Es ist zweckmäßig, wenn die Unfall-Erkennungseinrichtung eine elektrische Energiequelle, beispielsweise Batterie oder Akkumulator, aufweist, um den mindestens einen Unfallsensor, die Verarbeitungseinheit, Bewertungseinheit, Kommunikationseinheit, Ortungseinheit, Anzeige, Signaleinheit und/oder den Speicher, sofern vorhanden, zumindest zeitweise mit elektrischer Energie, insbesondere Strom, zu versorgen. Die Energiequelle steht bevorzugt zumindest zeitweise mit dem mindestens einen Unfallsensor, der Verarbeitungseinheit, Bewertungseinheit, Kommunikationseinheit, Ortungseinheit, Anzeige, Signaleinheit und/oder dem Speicher, sofern vorhanden, in direkter oder indirekter elektrischer Verbindung, um diese mit elektrischer Energie zu versorgen.

Die Unfall-Erkennungseinrichtung weist bevorzugt eine Ladeeinheit auf, die mit der Energiequelle, direkt oder indirekt, zumindest zeitweise in elektrischer Verbindung steht, wenn diese als Akkumulator ausgebildet ist.

Der mindestens eine Unfallsensor, die Bewertungseinheit, Kommunikationseinheit, Ortungseinheit, Anzeige, Signaleinheit und/oder der Speicher, sofern vorhanden, stehen mit der Verarbeitungseinheit zumindest zeitweise bevorzugt in direkter oder indirekter Signalverbindung, um entsprechende Signale an diese zu liefern und/oder Signale von dieser zu empfangen.

Die Ortungseinheit steht mit der Kommunikationseinheit zumindest zeitweise vorzugsweise in direkter oder indirekter Signalverbindung. Die Kommunikationseinheit empfängt von dieser entsprechende Ortungssignale.

Alternative Verdrahtungen sind möglich. Beispielsweise stehen die Ortungseinheit, Bewertungseinheit, Anzeige, Signaleinheit, Kommunikationseinheit, der mindestens eine Unfallsensor und/oder Speicher nur mit der Verarbeitungseinheit zumindest zeitweise in Signalverbindung, die wiederum nur mit der Energiequelle zumindest zeitweise in elektrisch leitender Verbindung steht.

Trotz der beschriebenen Trennung des mindestens einen Unfallsensors, der Verarbeitungseinheit, Bewertungseinheit, Kommunikationseinheit, Ortungseinheit, Energiequelle, Anzeige, Signaleinheit und/oder des Speichers müssen diese Komponenten nicht strikt getrennt voneinander angeordnet bzw. ausgebildet sein. Sie können allesamt oder auch einzelne von diesen zusammengefasst sein.

Die Helmkalotte hat bevorzugt eine, insbesondere harte oder stabile, Außenschale. Es ist zweckmäßig, wenn die Helmkalotte eine Innenschale, beispielsweise aus einem (Hart)schaummaterial, aufweist. Das (Hart)schaummaterial ist bevorzugt stoßabsorbierend. Vorzugsweise hat die Helmkalotte innenseitig ein Futter beziehungsweise eine Polsterung. Alternativ ist die Helmkalotte beispielsweise durch eine Hartschale gebildet und bevorzugt ungepolstert.

Das Fixiersystem erlaubt zu einem gewissen Grad eine Anpassung an die Kopfform des jeweiligen Helmträgers. Ein zuverlässiger, sicherer Sitz des Helms ist so gewährleistet. Die Kopf-Anlageanordnung liegt in getragenem Zustand des Helms an mindestens einem Kopfbereich, insbesondere zumindest an einem Nackenbereich/Hinterkopfbereich, des Helmträgers an. Beispielsweise steht der Helm in getragenen Zustand nur über die Kopf-Anlageanordnung mit dem Kopf des Helmträgers in direkter Verbindung. Alternativ stehen die Kopf-Anlageanordnung und die Helmkalotte zusammen mit dem Kopf des Helmträgers in direkter Verbindung.

Die Kopf-Anlageanordnung hat vorzugsweise eine Kopfband-Anordnung, insbesondere Nackenband-Anordnung. Günstigerweise ist ein Kopfband der Kopfband-Anordnung beziehungsweise Nackenband der Nackenband-Anordnung längenveränderlich. Bevorzugt ist eine wirksame Länge des Kopfbands beziehungsweise Nackenbands veränderlich. Das Kopfband beziehungsweise Nackenband hat bevorzugt eine Längsrichtung, die bei aufgesetztem Helm im Wesentlichen einer Umfangsrichtung des Kopfes des Helmträgers entspricht. Es erstreckt sich beim Tragen des Helms benachbart zu dem Kopf des Helmträgers und liegt beispielsweise zumindest bereichsweise an diesem außen an.

Die Verstellvorrichtung ist bevorzugt imstande, die Größe der Kopf-Anlageanordnung beziehungsweise des Helms zu verstellen, wie zu vergrößern und/oder verkleinern. Eine eingestellte Größe ist vorzugsweise haltbar. Eine Verkürzung der wirksamen Länge des Kopfbands beziehungsweise Nackenbands bewirkt bevorzugt eine Verkleinerung der Kopf-Anlageanordnung, was beispielsweise eine Verlagerung einer Nacken-Anlageeinrichtung nach vorne, also in Richtung auf einen Stirnbereich des Helms, hervorruft. Eine Verlängerung der wirksamen Länge des Kopfbands beziehungsweise Nackenbands bewirkt bevorzugt eine Vergrößerung der Kopf-Anlageanordnung, was beispielsweise eine Verlagerung einer Nacken-Anlageeinrichtung nach hinten, also weg von einem Stirnbereich des Helms, hervorruft.

Es ist zweckmäßig, wenn der Helm einen Kinnriemen hat.

Weitere vorteilhafte Ausgestaltungen der Erfindung sind in den Unteransprüchen angegeben.

Die Unfall-Erkennungseinrichtung gemäß dem Unteranspruch 2 ist besonders gut vor äußeren Einflüssen geschützt. Ein derartiger Helm ist auch optisch äußerst ansprechend und strömungstechnisch vorteilhaft sowie sicher.

Das Betätigungselement gemäß dem Unteranspruch 3 ermöglicht ein besonders komfortables, einfaches und funktionssicheres Verstellen der Kopf-Anlageanordnung durch Drehen.

Die Ausgestaltung gemäß dem Unteranspruch 4 erlaubt eine besonders komfortable und funktionssichere Verstellung der Kopf-Anlageanordnung. Das Betätigungselement und Übertragungselement sind bevorzugt zumindest zeitweise, beispielsweise stets, fest, direkt oder indirekt, miteinander verbunden. Das Übertragungselement ist beispielsweise als Bewegungsbeziehungsweise Kraft-Übertragungselement, wie Zahnkörper, ausgeführt. Eine Kopplung zwischen dem Übertragungselement und dem Betätigungselement erfolgt beispielsweise durch eine Welle, mindestens einen Hebel, einen Vorsprung, einen Mitnehmer oder dergleichen. Es ist zweckmäßig, wenn das Übertragungselement und die Kopf-Anlageanordnung zumindest zeitweise, direkt oder indirekt, in kraftschlüssiger und/oder formschlüssiger Verbindung miteinander stehen. Beispielsweise liegt zwischen diesen zumindest zeitweise eine getriebeartige Verbindung vor.

Das Betätigungselement gemäß dem Unteranspruch 5 ist bevorzugt ein kopfseitiges Teil der Verstellvorrichtung.

Es ist von Vorteil, wenn gemäß dem Unteranspruch 6 das Betätigungselement und die Unfall-Erkennungsvorrichtung in fester, wie drehfester, Verbindung miteinander stehen. Bei Betätigung beziehungsweise Bewegung des Betätigungselements bewegt sich die Unfall-Erkennungsvorrichtung bevorzugt entsprechend mit.

Die Ausgestaltung gemäß dem Unteranspruch 7 ist besonders benutzerfreundlich. Die Unfall-Erkennungseinrichtung ist so bequem für ein elektrisches Aufladen zu einem Aufladegerät mitnehmbar, während der übrige Helm nicht mitgenommen werden braucht. Alternativ ist die Unfall-Erkennungseinrichtung beispielsweise als untrennbare Einheit ausgeführt und bevorzugt vollständig unlösbar in das Betätigungselement integriert.

Auch die Unfall-Erkennungseinrichtung gemäß dem Unteranspruch 8 ist äußerst benutzerfreundlich. Es ist so ein kabelloses Aufladen, bevorzugt über Induktion, möglich.

Alternativ ist die Unfall-Erkennungseinrichtung anders aufladbar, wie über ein Ladekabel.

Die Unfall-Erkennungseinrichtung gemäß dem Unteranspruch 9 und 10 hat insgesamt einen äußerst geringen Energieverbrauch. Wenn sie außer Einsatz ist, verbraucht sie bevorzugt keine/kaum elektrische Energie. Die Unfall-Erkennungseinrichtung hat günstigerweise eine Einschalt- beziehungsweise Aktivierungseinheit. Vorzugsweise ist die Einschalt- beziehungsweise Aktivierungseinheit permanent in Betrieb, um imstande zu sein, auf einen eintretenden Unfall zu reagieren. Eine derartige Unfall-Erkennungseinrichtung ist so bevorzugt imstande, einen Tiefschlafmodus einzunehmen und ist gegebenenfalls durch die Einschalt- beziehungsweise Aktivierungseinheit weckbar.

Der Verstellvorgangs-Erkennungssensor gemäß dem Unteranspruch 11 ist beispielsweise imstande, eine Betätigungsbewegung beziehungsweise Verstellbewegung des Betätigungselements zu erkennen. Er ist so imstande zu erkennen, ob eine Betätigung der Verstellvorrichtung erfolgt.

Die Unfall-Erkennungseinrichtung gemäß dem Unteranspruch 12 ist bevorzugt imstande, eine Betätigungsrichtung beziehungsweise Verstellrichtung, insbesondere Drehrichtung, des Betätigungselements zu erkennen. Der Verstellrichtungs-Erkennungssensor ist so imstande zu erkennen, ob eine Größenreduzierung oder Größenerweiterung der Kopf-Anlageanordnung gerade erfolgt.

Die Kopf-Anlageanordnung gemäß dem Unteranspruch 13 bietet einen hohen Tragekomfort. Die Größenänderungs-Abschnitte sind bevorzugt Nackenband-Abschnitte. Sie sind bevorzugt zur Größenverstellung der Kopf-Anlageanordnung linear zueinander verstellbar.

Die angegebenen Unteransprüche betreffen auch bevorzugte Weiterbildungen der Anordnung gemäß dem unabhängigen Anspruch 15. Nachfolgend wird unter Bezugnahme auf die beigefügte Zeichnung eine bevorzugte Ausführungsform der Erfindung beispielhaft beschrieben. Dabei zeigen:
- Fig. 1: eine Ansicht eines erfindungsgemäßen Helms von hinten,
- Fig. 2: eine perspektivische Ansicht, die einen Teil des Fixiersystems des in Fig. 1 veranschaulichten Helms samt Unfall-Erkennungseinrichtung zeigt,
- Fig. 3: eine Draufsicht auf den in Fig. 2 veranschaulichten Teil des Fixiersystems samt Unfall-Erkennungseinrichtung und Nacken-Anlageelementen, und
- Fig. 4: einen Schnitt entsprechend der Schnittlinie IV-IV in Fig. 3 ohne Nacken-Anlageelemente

Ein in Fig. 1 im Wesentlichen in seiner Gesamtheit gezeigter Schutzhelm für einen Fahrradfahrer umfasst eine Helmkalotte 1 und ein Fixiersystem 2.

Das Fixiersystem 2 wiederum hat eine Nacken-Anlageeinrichtung 3 und einen ersten Nackenband-Abschnitt 4 sowie einen zweiten Nackenband-Abschnitt 5. Die Nackenband-Abschnitte 4, 5 sind in die Nacken-Anlageeinrichtung 3 geführt. Sie liegen in der Nacken-Anlageeinrichtung 3 zumindest teilweise übereinander und stehen dort miteinander in Verbindung. Sie sind in ihrer Längsrichtung gegeneinander verschiebbar. Die Nackenband-Abschnitte 4, 5 bilden zusammen ein längenveränderliches Nackenband und sind auch an der Helmkalotte 1 angeordnet beziehungsweise gelagert. Sie sind bevorzugt Bestandteil eines Kopfbands des Schutzhelms oder bilden dieses aus. Das Nackenband und die Nacken-Anlageeinrichtung 3 sind vorzugsweise Bestandteil einer Kopf-Anlageanordnung des Schutzhelms.

Der erste Nackenband-Abschnitt 4 hat eine sich längs desselben erstreckende erste Längsaussparung 6, während der zweite Nackenband-Abschnitt 5 eine sich längs desselben erstreckende zweite Längsaussparung 7 aufweist. Der erste Nackenband-Abschnitt 4 trägt an der ersten Längsaussparung 6 eine erste Zahnleistenanordnung 8, während der zweite Nackenband-Abschnitt 5 an der zweiten Längsaussparung 7 eine zweite Zahnleistenanordnung 9 trägt. Die erste Zahnleistenanordnung 8 ist dabei unten an der ersten Längsaussparung 6 angeordnet, während die zweite Zahnleistenanordnung 9 oben an der zweiten Längsaussparung 7 angeordnet ist. Eine umgekehrte Anordnung ist alternativ möglich.

Die Nacken-Anlageeinrichtung 3 hat ein Nacken-Anlagegrundteil 10 und einen Verschlussdeckel 11, der das Nacken-Anlagegrundteil 10 zumindest teilweise verschließt (Fig. 2). Das Nacken-Anlagegrundteil 10 trägt zwei Nacken-Anlageelemente 28 (Fig. 3), die beispielsweise zumindest teilweise federnd ausgeführt und/oder federnd mit dem Nacken-Anlagegrundteil 10 verbunden sind. Die Nacken-Anlageelemente 28 sind zum Beispiel klammerartig und verlaufen bevorzugt zumindest bereichsweise benachbart zu einer dem Verschlussdeckel 11 abgewandten Seite des Nacken-Anlagegrundteils 10.

An der Nacken-Anlageeinrichtung 3 ist ein äußeres Betätigungsrad 12 drehbar gelagert. Das Betätigungsrad 12 ist um eine Drehachse 13 drehbar, die sich im Wesentlichen senkrecht zu einer Hauptebene des jeweiligen, dort sich befindenden Nackenband-Abschnitts 4, 5 erstreckt. Wie insbesondere Fig. 4 zeigt, hat es einen Grundkörper 14 mit einer starren Bodeneinrichtung 15 und einer mit dieser in fester und dichter Verbindung stehenden Deckeleinrichtung 16. Der Grundkörper 14 umschließt einen Aufnahmeraum. Die Bodeneinrichtung 15 ist plattenartig ausgeführt. Sie ist dem Verschlussdeckel 11 zugewandt beziehungsweise erstreckt sich diese benachbart zu dem Verschlussdeckel 11. Die Deckeleinrichtung 16 ist schalenartig. Sie hat eine äußere Kopffläche und eine sich an diese anschließende Seitenwandung.

An der Deckeleinrichtung 16 ist außenseitig eine Stoßschutzkomponente 17, wie Weichkomponente, angeordnet, die bereichsweise außen die Seitenwandung und Kopffläche unter Begrenzung eines äußeren zentralen Fensters 18 bedeckt.

Die Bodeneinrichtung 15 trägt an einer dem Grundkörper 14 abgewandten Unterseite einen zentralen Kopplungsansatz 19, der hohlzylindrisch ausgeführt ist. Der Kopplungsansatz 19 ist fest und einstückig mit der Bodeneinrichtung 15 verbunden. Er durchsetzt den Verschlussdeckel 11 und greift in die Nacken-Anlageeinrichtung 3 ein.

Mit dem Kopplungsansatz 19 steht zumindest zeitweise ein Zahnkörper 20, wie Zahnradkörper, in direkter oder indirekter, drehfester Verbindung.

An den Kopplungsansatz 19 schließt sich axial eine Haltehülse 21 und ein mit dieser einstückig verbundenes Halteteil 22 an, das beispielsweise plattenartig ausgeführt ist und beabstandet zu dem Nacken-Anlagegrundteil 10 verläuft. Die Haltehülse 21 und das Halteteil 22 sind über ein Verbindungselement 23 in Form einer Verbindungsschraube 23 mit dem Kopplungsansatz 19 verbunden. Die Verbindungsschraube 23 greift in das Halteteil 22, die Haltehülse 21 und den Kopplungsansatz 19 ein. Das Halteteil 22 und Halteansätze 29 des Nacken-Anlagegrundteils 10 halten, bevorzugt lösbar, die Nacken-Anlageelemente 28.

Der Zahnkörper 20 erstreckt sich parallel zu einer Hauptebene der Bodeneinrichtung 15 und befindet sich in dem Nacken-Anlagegrundteil 10. Er greift zumindest zeitweise in die Längsaussparungen 6, 7 ein und steht mit der ersten Zahnleistenanordnung 8 und zweiten Zahnleistenanordnung 9 zumindest zeitweise in Eingriff. Zähne des Zahnkörpers 20 greifen zumindest zeitweise in Zahnausnehmungen beziehungsweise -täler der beiden Zahnleistenanordnungen 8, 9 ein. Die Zahnleistenanordnungen 8, 9 sind bei dem Zahnkörper 20 einander gegenüberliegend angeordnet. Der Zahnkörper 20 befindet sich zwischen diesen. Er steht mit den Zahnleistenanordnungen 8, 9 zumindest zeitweise in getriebeartiger Verbindung.

In das Betätigungsrad 12 ist eine Unfall-Erkennungseinrichtung 24 vollständig integriert. Die Unfall-Erkennungseinrichtung 24 befindet sich in dem Aufnahmeraum und sitzt auf der Bodeneinrichtung 15. Sie ist durch die Deckeleinrichtung 16 abgedeckt.

Die Unfall-Erkennungseinrichtung 24 ist mit der Deckeleinrichtung 16 und/oder Bodeneinrichtung 15 drehfest verbunden.

Die Unfall-Erkennungseinrichtung 24 weist kopfseitig eine freie zentrale Anzeige 25 auf, die sich unterhalb des Fensters 18 befindet und so von außen erkennbar ist.

Die Unfall-Erkennungseinrichtung 24 hat außerdem eine Ladeeinheit 26, die eine Einstecköffnung 27 für ein Aufladegerät beziehungsweise ein Ladekabel aufweist. Die Einstecköffnung 27 ist in einem von der Stoßschutzkomponente 17 freien Bereich angeordnet und mündet in der Seitenwandung aus.

Die Unfall-Erkennungseinrichtung 24 umfasst ferner einen Drehbewegungs-Erkennungssensor 30 und einen Drehrichtungs-Erkennungssensor 31, mittels derer eine Verkürzung des Nackenbandes (z.B. beim Aufsetzen des Helms) oder eine Vergrößerung bzw. Verlängerung des Nackenbandes (z.B. beim Absetzen des Helms) insbesondere erkennbar ist, um die Unfall-Erkennungseinrichtung dann bei einer erkannten Verlängerung auszuschalten oder bei einer erkannten Verkürzung einzuschalten. Dies spart elektrische Energie.

Nachfolgend wird die Funktion des Helms näher beschrieben. In getragenem Zustand greift ein Kopf des Helmträgers (nicht dargestellt) in den durch die Helmkalotte 1 begrenzten Kopfaufnahmeraum ein. Die Nacken-Anlageeinrichtung 3 liegt mit ihren Nacken-Anlageelementen 28 an dem Nacken beziehungsweise Hinterkopf des Helmträgers an, wobei das Betätigungsrad 12 dem Kopf des Helmträgers abgewandt angeordnet und greifbar ist.

Ein händisches Drehen des Betätigungsrades 12 um die Drehachse 13 führt auch ein entsprechendes Drehen des Kopplungsansatzes 19 und Zahnkörpers 20 mit herbei, was eine Verschiebung der Nackenband-Abschnitte 4, 5 zueinander und der Nacken-Anlageeinrichtung 3 bewirkt. Es bewirkt auch ein entsprechendes Drehen der Unfall-Erkennungseinrichtung 24.

Bei einem Drehen des Betätigungsrades 12 in eine erste Drehrichtung um die Drehachse 13 werden die Nackenband-Abschnitte 4, 5 durch den sich drehenden Zahnkörper 20 geführt linear voneinander weg geschoben, was eine Verlängerung des Nackenbands und damit auch eine Verschiebung der Nacken-Anlageeinrichtung 3 nach hinten bewirkt. Die Kopf-Anlageanordnung wird vergrößert.

Bei einem Drehen des Betätigungsrades 12 in eine gegensinnige zweite Drehrichtung um die Drehachse 13 werden die Nackenband-Abschnitte 4, 5 durch den sich drehenden Zahnkörper 20 weiter geführt linear übereinander geschoben, was deren gegenseitige Überlappung erhöht. Dies führt zu einer Verkürzung des Nackenbands und Verschiebung der Nacken-Anlageeinrichtung 3 nach vorne. Die Kopf-Anlageanordnung wird verkleinert.

Die Verschiebestrecke der Nackenband-Abschnitte 4, 5 ist durch die Nacken-Anlageeinrichtung 3 vorgegeben. Eine örtliche Festlegung der Nackenband-Abschnitte 4, 5 zueinander in Umfangsrichtung des Kopfes des Helmträgers ist gewährleistet.

Die Unfall-Erkennungseinrichtung 24 erkennt einen Unfall beziehungsweise Sturz durch ihren mindestens einen Unfallsensor. Der Unfallsensor liefert ein entsprechendes elektrisches Signal an eine Steuereinheit der Unfall-Erkennungseinrichtung 24, die gegebenenfalls einen Notruf mit Ortungsdaten und/oder ein wahrnehmbares Signal auslöst.

Andere alternative Ausgestaltungen, insbesondere der Verstellvorrichtung und/oder der Kopf-Anlageanordnung, sind möglich.

## Patentansprüche

1. Helm,
a) mit einer Helmkalotte (1),
b) mit einem Fixiersystem (2) zum Fixieren der Helmkalotte (1) an dem Kopf eines Helmträgers, wobei das Fixiersystem (2)
i) eine mit der Helmkalotte (1) in Verbindung stehende Kopf-Anlageanordnung zur mindestens bereichsweisen Anordnung an dem Kopf des Helmträgers aufweist, und
ii) eine Verstellvorrichtung mit einem manuell verstellbaren Betätigungselement (12) zur Größenverstellung der Kopf-Anlageanordnung aufweist, und
c) mit einer Unfall-Erkennungseinrichtung (24) zum Erkennen eines Unfalls,
i) wobei die Unfall-Erkennungseinrichtung (24) zumindest teilweise in das Betätigungselement (12) integriert ist.

2. Helm nach Anspruch 1, **dadurch gekennzeichnet, dass** die Unfall-Erkennungseinrichtung (24) vollständig in das Betätigungselement (12) integriert ist.

3. Helm nach Anspruch 1 oder 2, **dadurch gekennzeichnet, dass** das Betätigungselement (12) als drehbares Betätigungsrad ausgebildet ist.

4. Helm nach einem der vorherigen Ansprüche, **dadurch gekennzeichnet, dass** die Verstellvorrichtung ein mit dem Betätigungselement (12) gekoppeltes Übertragungselement (20) aufweist, das mit der Kopf-Anlageanordnung zur Größenverstellung derselben zumindest zeitweise in Verbindung steht.

5. Helm nach einem der vorherigen Ansprüche, **dadurch gekennzeichnet, dass** das Betätigungselement (12) an einer Kopf-Anlageeinrichtung (3) der Kopf-Anlageanordnung gelagert und gegenüber dieser verstellbar ist.

6. Helm nach einem der vorherigen Ansprüche, **dadurch gekennzeichnet, dass** das Betätigungselement (12) und die Unfall-Erkennungseinrichtung (24) in fester Verbindung miteinander stehen.

7. Helm nach einem der vorherigen Ansprüche, **dadurch gekennzeichnet, dass** die Unfall-Erkennungseinrichtung (24) zum elektrischen Aufladen zumindest teilweise abnehmbar ist.

8. Helm nach einem der vorherigen Ansprüche, **dadurch gekennzeichnet, dass** die Unfall-Erkennungseinrichtung (24) berührungslos elektrisch aufladbar ist.

9. Helm nach einem der vorherigen Ansprüche, **dadurch gekennzeichnet, dass** sich die Unfall-Erkennungseinrichtung (24) bei Betätigung der Verstellvorrichtung zur Größenreduzierung der Kopf-Anlageanordnung einschaltet.

10. Helm nach einem der vorherigen Ansprüche, **dadurch gekennzeichnet, dass** sich die Unfall-Erkennungseinrichtung (24) bei Betätigung der Verstellvorrichtung zur Größenerweiterung der Kopf-Anlageanordnung ausschaltet.

11. Helm nach Anspruch 9 oder 10, **dadurch gekennzeichnet, dass** die Unfall-Erkennungseinrichtung (24) einen Verstellvorgangs-Erkennungssensor (30) aufweist.

12. Helm nach einem der Ansprüche 9 bis 11, **dadurch gekennzeichnet, dass** die Unfall-Erkennungseinrichtung (24) einen Verstellrichtungs-Erkennungssensor (31) aufweist.

13. Helm nach einem der vorherigen Ansprüche, **dadurch gekennzeichnet, dass** die Kopf-Anlageanordnung zwei Größenänderungs-Abschnitte (4, 5) aufweist, deren wirksame Länge mittels der Verstellvorrichtung verstellbar ist.

14. Helm nach Anspruch 13, **dadurch gekennzeichnet, dass** die Unfall-Erkennungseinrichtung (24) beabstandet zu den Größenänderungs-Abschnitten (4, 5) angeordnet ist.

15. Anordnung für einen Helm, umfassend
a) eine Verstellvorrichtung mit einem manuell verstellbaren Betätigungselement (12) zur Größenverstellung einer Kopf-Anlageanordnung eines Helm, und
b) eine Unfall-Erkennungseinrichtung (24), die zumindest teilweise in das Betätigungselement (12) integriert ist.
